# FASCICULE DE BREVET EUROPEEN

(11) **EP 0 640 204 B1**
(45) Date de publication et mention de la délivrance du brevet: **18.02.1998**
(21) Numéro de dépôt: 94909161.5
(22) Date de dépôt: 08.03.1994
(51) Int. Cl.: F42B 5/045

(54) **MUNITION DE TYPE TELESCOPEE**
TELESKOPISCHE MUNITION
TELESCOPED ROUND-TYPE AMMUNITION

(30) Priorité: 12.03.1993 FR 9302896
(43) Date de publication de la demande: 01.03.1995
(73) Titulaire: CTA International, F-78000 Versailles (FR)
(72) Inventeur: BOUAL, Roland, F-18390 Saint-Germain-du-Puy (FR)
(74) Mandataire: Célanie, Christian
(86) Numéro de dépôt international: FR9400252
(87) Numéro de publication internationale: WO9420813

(56) Documents cités:
- DE-A- 1 919 954
- FR-A- 1 571 251
- FR-A- 2 679 991
- US-A- 2 996 998
- US-A- 3 482 516
- US-A- 4 770 098

## Description

Le domaine de la présente invention est celui des munitions de type télescopées.

Ces munitions comportent généralement un étui constitué d'une enveloppe cylindrique, portant à chaque extrémité un bouchon, et à l'intérieur de laquelle sont disposés un projectile et un chargement propulsif.

Le projectile se trouve entièrement à l'intérieur de l'étui et il est nécessaire de prévoir des moyens assurant son maintien axial et radial par rapport à l'enveloppe de l'étui.

Le brevet FR2679991 (cf. le préambule de la revendication 1) décrit divers moyens permettant un maintien axial du projectile relativement à l'enveloppe.

Ces moyens peuvent comprendre une butée arrière portée par un allumeur et une butée avant constituée par un anneau élastique disposé dans une gorge du bouchon avant.

Cette solution présente divers inconvénients.

Lors du tir de la munition les bouchons avant et arrière se déplacent relativement à l'enveloppe, ce qui risque de provoquer un basculement du projectile préjudiciable à une bonne mise à poste de ce dernier dans le tube de l'arme.

Le brevet US4770098, DE1919954 et US3482516 décrivent des munitions dans lesquelles le projectile est maintenu entre un bouchon avant et une surface de butée arrière solidaire de l'étui ou d'une partie arrière de la munition.

Le document FR2679991 décrit d'autres moyens de maintien qui associent une surface de butée aménagée sur le bouchon avant et un anneau élastique disposé dans une gorge du même bouchon.

On évite ainsi le problème de basculement du projectile lors du déplacement des bouchons.

Cependant les essais au tir ont montré que l'emploi d'un anneau élastique occasionnait des perturbations sur le projectile.

En effet de tels anneaux présentent généralement une fente permettant leur mise en place dans une gorge et cette fente constitue une zone de dissymétrie de l'anneau.

Lors du tir du projectile la rupture de l'anneau n'est pas symétrique en raison de la présence de la fente. Il en résulte un choc sur le projectile, choc qui n'est pas orienté suivant une direction axiale de celui-ci.

Un tel choc perturbe la mise à poste dans le tube de 'arme et le comportement balistique ultérieur du projectile.

C'est le but de l'invention que de proposer une munition télescopée comportant des moyens de maintien axial du projectile qui permettent un maintien efficace tout en assurant une libération sans à coup de celui-ci lors du tir.

Ces moyens de maintien sont également de conception simple et ils permettent un montage facile du projectile à l'intérieur de l'étui.

Ainsi l'invention a pour objet une munition du type télescopée et comprenant un étui, constitué d'une enveloppe cylindrique portant à chaque extrémité un bouchon, et à l'intérieur de laquelle sont disposés un projectile et un chargement propulsif, munition comportant des moyens assurant le maintien axial du projectile par rapport à l'enveloppe, munition caractérisé en ce que les moyens de maintien axial sont constitués uniquement par une coiffe comportant une partie centrale cylindrique solidaire d'une partie avant du projectile et portant une collerette annulaire, rendue solidaire du bouchon avant par des moyens de fixation, et qui présente une symétrie par rapport à l'axe de la munition.

Selon une autre caractéristique, la collerette annulaire assure la fermeture de l'avant de l'enveloppe.

Selon une première variante, les moyens de fixation sont constitués par une soudure de la collerette sur le bouchon avant.

Selon une deuxième variante, le bouchon avant porte une bague de renfort métallique et les moyens de fixation sont constitués par un pincement de la collerette entre la bague et le bouchon avant.

Selon un mode de réalisation préféré, la partie centrale cylindrique de la coiffe porte des fentes axiales régulièrement réparties angulairement ainsi que des becs aménagés à une extrémité et destinés à venir se loger dans une gorge du projectile de façon à assurer la solidarisation entre coiffe et projectile.

Selon une autre caractéristique de l'invention, la collerette annulaire porte une amorce de rupture annulaire.

Cette amorce de rupture pourra être un amincissement circulaire de la collerette, amincissement dont le diamètre est sensiblement égal à celui de la partie centrale cylindrique de la coiffe.

Dans le cas où le projectile comporte un barreau sous calibré àisposé dans un alésage aménagé dans un sabot au calibre, la coiffe pourra être rendue solidaire d'une partie avant du sabot au niveau de l'alésage.

Dans le cas où le projectile présente à sa partie avant une ogive sur laquelle est fixé un nez comportant un profil externe cylindrique permettant son ajustement dans la bague avant, le nez pourra comporter également un alésage au niveau duquel la coiffe sera rendue solidaire.

L'invention sera mieux comprise à la lecture de la description qui va suivre de modes particuliers de réalisation, description faite en référence aux dessins annexés et dans lesquels:
- la figure 1 représente en coupe axiale une munition selon l'invention dans laquelle le projectile est du type sous calibré,
- les figures 2a et 2b représentent suivant deux vues orthogonales la coiffe de maintien du projectile, la figure 2b étant une coupe suivant le plan AA de la figure 2a,
- la figure 3 représente une variante de réalisation de cette munition,
- la figure 4 représente en coupe axiale une autre munition selon l'invention dans laquelle le projectile est au calibre,
- les figures 5a et 5b représentent suivant deux vues orthogonales la coiffe de maintien du projectile, la figure 5b étant une coupe suivant le plan BB de la figure 5a,
- la figure 6 représente une variante de réalisation de cette munition,
- la figure 7 représente un troisième mode de réalisation d'une munition selon l'invention,
- les figures 8a et 8b représentent suivant deux vues orthogonales la coiffe de maintien du projectile, la figure 8b étant une coupe suivant le plan CC de la figure 8a.

En se reportant à la figure 1, une munition 1 selon l'invention comprend un étui, constitué d'une enveloppe cylindrique 2 fermée par un bouchon avant 3a et un bouchon arrière 3b.

Les bouchons sont réalisés en matière plastique et sont dotés de renforts métalliques.

Le bouchon avant 3a porte une bague de renfort 4a et le bouchon arrière 3b porte une plaque de renfort 4b.

La bague 4a comporte un repli annulaire 5 qui s'accroche par déformation élastique sur un sillon périphérique 6 aménagé sur le bouchon 3a.

La plaque 4b est fixée de façon analogue sur le bouchon arrière 3b. Elle porte un allumeur 7 du type de celui décrit dans le brevet FR2679994.

A l'intérieur de l'étui sont disposés un projectile 8 et un chargement propulsif (non représenté).

Dans ce premier mode de réalisation de l'invention, le projectile 8 comprend un barreau 9 sous calibré disposé dans un alésage taraudé 10 d'un sabot 11 au calibre.

D'une façon connue, le sabot 11 comporte plusieurs segments destinés à maintenir le barreau lors du tir puis à le libérer à la sortie du tube de l'arme.

Le barreau porte un filetage qui permet sa solidarisation avec le sabot au niveau de l'alésage 10.

Le barreau 9 porte à sa partie arrière un empennage 12 sur lequel est fixée une cale 13. Cette dernière assure un maintien radial du projectile par rapport à l'enveloppe 2 ainsi que le guidage du projectile relativement à celle-ci.

Le sabot porte à sa partie avant une ceinture 14 qui est ajustée dans un alésage axial 15 du bouchon avant 3a. D'une façon connue, la ceinture est destinée à assurer l'étanchéité entre le projectile et le tube de l'arme.

Un tel projectile est décrit en détail dans le brevet FR2647891.

Le maintien axial du projectile 8 par rapport à l'enveloppe 2 est assuré par une coiffe 16 solidaire du sabot 11 du projectile.

La coiffe 16 est représentée en détail aux figures 2a et 2b. Elle comprend une partie centrale cylindrique 17 dont le diamètre est sensiblement égal à celui de l'alésage 10.

Cette partie centrale porte un filetage qui permet la solidarisation de la coiffe 16 et du sabot du projectile au niveau de l'alésage 10.

Elle comporte un évidement interne 18 qui peut recevoir l'extrémité du barreau 9.

La coiffe comprend également une collerette annulaire 19 qui est destinée à être rendue solidaire du bouchon 3a par des moyens de fixation.

Selon le mode particulier de réalisation décrit ici, les moyens de fixation sont constitués par un pincement de la collerette 19 entre la bague 4a et le bouchon avant 3a.

La partie de la collerette 19 qui est pincée est un rebord aminci 20 qui constitue également une amorce de rupture de la collerette 19.

Du fait de sa symétrie par rapport à l'axe de la munition, le rebord 20 se romp lors de la mise à feu de la munition sans occasionner un choc non axial sur le projectile.

La collerette 19 joue également le rôle d'opercule pour la munition et permet d'empêcher l'humidité extérieure de pénétrer à l'intérieur de l'étui.

La coiffe à elle seule assure le maintien axial du projectile par rapport au bouchon avant 3a, il n'est donc pas nécessaire de prévoir un épaulement sur le bouchon 3a ou une butée arrière pour le projectile.

Une telle disposition présente également l'avantage d'assurer l'immobilisation axiale du projectile sans maintenir en compression le matériau de la ceinture 14 contre le bouchon 3a. On améliore ainsi la tenue dans le temps de la munition.

Le montage de la munition s'effectue de la façon suivante:
- on rend solidaires le bouchon avant 3a, la bague 4a et la coiffe 16,
- on visse le projectile 8 tout monté sur la coiffe 16,
- on positionne le bouchon 3a équipé du projectile sur l'enveloppe 2,
- on rend solidaire le bouchon 3a et l'enveloppe 2, par exemple au moyen de goupilles radiales,
- on remplit l'étui avec la charge propulsive,
- on fixe le bouchon arrière 3b portant l'allumeur,
- on rend solidaire le bouchon 3b et l'enveloppe 2, par exemple au moyen de goupilles radiales.

A titre de variante il est possible de fixer la coiffe par soudure à ultra-sons ou bien par collage sur le matériau du bouchon avant.

La figure 3 montre le détail de la partie avant d'une munition réalisée suivant une telle variante.

Le bouchon avant 3a présente un lamage 29 dans lequel vient se loger la collerette 19 de la coiffe 16.

La fixation de cette coiffe sur le bouchon avant 3a est réalisée par soudure par ultra-sons au niveau du lamage 29.

La fixation de la coiffe sur le projectile 8 est réalisée par vissage de la partie cylindrique filetée 17 dans l'alésage 10 du sabot.

La figure 4 montre une autre munition selon l'invention dans laquelle le projectile 8 est au calibre de l'arme.

Les moyens de maintien radial de ce projectile 8 relativement à l'enveloppe 2 de la munition comprennent un nez 21, réalisé en matière plastique, et qui présente un profil interne correspondant au profil externe d'une ogive 22 du projectile 8. Le profil interne du nez se termine par un alésage cylindrique 23.

Le nez 21 est rendu solidaire du projectile 8 par un rebord 24 qui pénètre de façon élastique dans une gorge 25 aménagée sur le projectile.

Le nez 21 comporte des perçages 26 d'axes parallèles à l'axe du projectile et régulièrement répartis angulairement. Ces perçages ont pour fonction de fragiliser le nez et permettre sa séparation du projectile à la sortie du tube de l'arme par l'action de la force centrifuge.

Le nez 21 comporte un profil externe cylindrique 27 qui permet son ajustement dans le bouchon avant 3a.

Le maintien radial du projectile est complété par une cale 28 qui est fixée à la partie arrière du projectile et qui assure également un guidage de ce dernier relativement à l'enveloppe 2.

Ces moyens de maintien radial sont décrits en détail dans le brevet FR2647890.

Le maintien axial du projectile 8 par rapport à l'enveloppe 2 est assuré par une coiffe 16 qui est rendue solidaire du projectile 8 au niveau du nez 21.

La coiffe 16 est représentée en détail aux figures 5a et 5b.

Comme dans le mode de réalisation décrit précédemment, la coiffe 16 comporte une partie centrale cylindrique 17, de diamètre égal à celui de l'alésage 23, et sur laquelle est aménagé un filetage. Ce dernier vient se visser sur un taraudage porté par l'alésage 23 du nez 21.

La coiffe 16 comprend également une collerette annulaire 19 qui est destinée à être rendue solidaire du bouchon 3a par des moyens de fixation.

Selon le mode particulier de réalisation décrit ici, les moyens de fixation sont constitués par un pincement de la collerette 19 entre la bague 4a et le bouchon avant 3a.

La partie de la collerette 19 qui est pincée est un rebord aminci 20 qui constitue également une amorce de rupture de la collerette 19.

Du fait de sa symétrie par rapport à l'axe de la munition, le rebord se romp lors de la mise à feu de la munition sans occasionner un choc non axial sur le projectile.

La collerette 19 joue également le rôle d'opercule pour la munition et permet d'empêcher l'humidité extérieure de pénétrer à l'intérieur de l'étui.

La coiffe à elle seule assure le maintien axial du projectile par rapport au bouchon avant 3a, il n'est donc pas nécessaire de prévoir un épaulement sur le bouchon 3a ou une butée arrière pour le projectile.

Le montage de cette munition s'effectue de la même façon que celui de la munition décrite précédemment en référence aux figures 1 et 2.

A titre de variante il est possible de fixer la coiffe par soudure à ultra-sons ou bien par collage sur le matériau du bouchon avant.

La figure 6 montre le détail de la partie avant d'une munition réalisée suivant cette variante.

Le bouchon avant 3a présente un lamage 29 dans lequel vient se loger la collerette 19 de la coiffe 16.

La fixation de cette coiffe sur le bouchon avant 3a est réalisée par soudure par ultra-sons au niveau du lamage 29.

La fixation de la coiffe sur le projectile 8 est réalisée par vissage de la partie cylindrique filetée 17 de la coiffe dans l'alésage 23 du nez 21.

La figure 7 représente une munition selon un troisième mode de réalisation de l'invention.

Comme dans le premier mode décrit précédemment en référence à la figure 1, le projectile 8 comprend un barreau 9 sous calibré disposé dans un alésage taraudé 10 d'un sabot 11 au calibre.

Le maintien axial du projectile 8 par rapport à l'enveloppe 2 est assuré par une coiffe 16 solidaire du sabot 11 du projectile.

La coiffe 16 est représentée en détail aux figures 8a et 8b. Elle comprend une partie centrale cylindrique 17 sur laquelle sont aménagées des fentes axiales 30, régulièrement réparties angulairement (fentes qui sont ici au nombre de six).

La partie centrale 17 se termine à une extrémité par des becs 31 qui sont destinés à venir dans une gorge 32 aménagée à la partie avant de l'alésage 10 du sabot 11.

Les fentes 30 donnent une certaine souplesse à la partie centrale cylindrique 17, ce qui permet la mise en place des becs 31 dans la gorge 32 par déformation élastique.

Les becs assurent ainsi la solidarisation de la coiffe 16 et du sabot 11 du projectile au niveau de l'alésage 10.

La coiffe comporte un évidement interne 18 qui peut recevoir l'extrémité du barreau 9.

Comme précédemment, la coiffe comprend une collerette annulaire 19, destinée à être rendue solidaire du bouchon 3a par des moyens de fixation constitués ici par un pincement du rebord aminci 20 de la collerette 19 entre la bague 4a et le bouchon avant 3a.

La collerette annulaire 19 comporte aussi une surface conique 33 qui aménage une zone circulaire d'épaisseur réduite 34 de diamètre sensiblement égal à celui de la partie centrale cylindrique 17.

Cette zone d'épaisseur réduite 34 constitue une amorce de rupture dont la symétrie par rapport à l'axe de la munition permet une rupture lors de la mise à feu de la munition sans occasionner un choc non axial sur le projectile.

La liaison de la coiffe 16 par clipsage des becs 31 sur le sabot 10 permet un montage rapide et facile de la munition sur le bouchon 3a, à la position axiale souhaitée pour celle-ci, et sans mise en contrainte de la ceinture 14.

Le positionnement de l'amorce de rupture au voisinage du diamètre externe de la partie centrale cylindrique 17 facilite la fragmentation de la coiffe 16 au moment du tir.

Comme précédemment la collerette 19 joue le rôle d'opercule pour la munition et permet d'empêcher l'humidité extérieure de pénétrer à l'intérieur de l'étui.

## Revendications

1. Munition (1) du type télescopée et comprenant un étui, constitué d'une enveloppe cylindrique (2) portant à chaque extrémité un bouchon (3a,3b), et à l'intérieur de laquelle sont disposés un projectile (8) et un chargement propulsif, munition comportant des moyens assurant le maintien axial du projectile par rapport à l'enveloppe, munition caractérisé en ce que les moyens de maintien axial sont constitués uniquement par une coiffe (16) comportant une partie centrale cylindrique (17) solidaire d'une partie avant du projectile (8) et portant une collerette annulaire (19), rendue solidaire du bouchon avant (3a) par des moyens de fixation, et qui présente une symétrie par rapport à l'axe de la munition.

2. Munition selon la revendication 1, caractérisée en ce que la collerette annulaire (19) assure la fermeture de l'avant de l'enveloppe (2).

3. Munition selon une des revendications 1 ou 2, caractérisée en ce que les moyens de fixations sont constitués par une soudure de la collerette (19) sur le bouchon avant (3a).

4. Munition selon une des revendications 1 ou 2, caractérisée en ce que le bouchon avant (3a) porte une bague de renfort métallique (4a) et en ce que les moyens de fixation sont constitués par un pincement de la collerette (19) entre la bague (4a) et le bouchon avant (3a).

5. Munition selon une des revendications 1 à 4, caractérisée en ce que la partie centrale cylindrique (17) de la coiffe (16) porte des fentes axiales (30) régulièrement réparties angulairement ainsi que des becs (31) aménagés à une extrémité et destinés à venir se loger dans une gorge (32) du projectile de façon à assurer la solidarisation entre coiffe et projectile.

6. Munition selon une des revendications 1 à 5, caractérisée en ce que la collerette annulaire (19) porte une amorce de rupture annulaire (20,34).

7. Munition selon la revendication 6, caractérisée en ce que l'amorce de rupture est un amincissement circulaire (34) de la collerette (19), amincissement dont le diamètre est sensiblement égal à celui de la partie centrale cylindrique (17) de la coiffe (16).

8. Munition selon une des revendications 3 à 7, caractérisée en ce que le projectile comporte un barreau sous calibré (9), disposé dans un alésage (10) aménagé dans un sabot (11) au calibre, et en ce que la coiffe (16) est rendue solidaire d'une partie avant du sabot (11) au niveau de l'alésage (10).

9. Munition selon une des revendications 3 à 7, caractérisée en ce que le projectile présente à sa partie avant une ogive (22) sur laquelle est fixé un nez (21) comportant un profil externe cylindrique (27) permettant son ajustement dans la bague avant (3a), nez comportant également un alésage (23) au niveau duquel la coiffe (16) est rendue solidaire.

## Patentansprüche

1. Munition (1) des Teleskoptyps mit einer Hülse, bestehend aus einem zylindrischen Mantel (2), der an jedem Ende einen Stopfen (3a, 3b) aufweist, und in dessen Innerem ein Geschoß (8) und eine Treibladung untergebracht sind, wobei die Munition Mittel aufweist, die das axiale Halten des Geschosses in bezug auf den Mantel gewährleisten, und wobei die Munition dadurch gekennzeichnet ist, daß die Mittel zum axialen Halten ausschließlich aus einer Haube (16) bestehen, die einen zylindrischen zentralen Teil (17) trägt, der fest mit einem vorderen Teil des Geschosses (8) verbunden ist und einen ringförmigen Kragen (19) trägt, der fest mit dem vorderen Stopfen (3a) durch Befestigungsmittel verbunden ist, und der in bezug auf die Achse der Munition eine Symmetrie aufweist.

2. Munition gemäß dem Anspruch 1, gekennzeichnet dadurch, daß der ringförmige Kragen (19) das Schließen des Vorderteils des Mantels (2) sicherstellt.

3. Munition gemäß einem der Ansprüche 1 oder 2, gekennzeichnet dadurch, daß die Befestigungsmittel aus einer Schweißung des Kragens (19) auf dem vorderen Stopfen (3a) bestehen.

4. Munition gemäß einem der Ansprüche 1 oder 2, gekennzeichnet dadurch, daß der vordere Stopfen (3a) einen metallischen Verstärkungsring (4a) trägt und dadurch, daß die Befestigungsmittel aus einer Verklemmung des Kragens (19) zwischen dem Ring (4a) und dem vorderen Stopfen (3a) bestehen.

5. Munition gemäß einem der Ansprüche 1 bis 4, gekennzeichnet dadurch, daß der zentrale zylindrische Teil (17) der Haube (16) axiale Schlitze (30) regelmäßig winkelig verteilt trägt sowie Schnäbel (31), die an einem Ende angebracht sind und so in eine Hohlkehle (32) des Geschosses eingreifen sollen, daß die feste Verbindung zwischen Haube und Geschoß sichergestellt wird.

6. Munition gemäß einem der Ansprüche 1 bis 5, gekennzeichnet dadurch, daß der ringförmige Kragen (19) einen ringförmigen Bruchansatz (20, 34) trägt.

7. Munition gemäß dem Anspruch 6, gekennzeichnet dadurch, daß der Bruchansatz eine kreisförmige Verdünnung (34) des Kragens (19) ist, deren Durchmesser in etwa gleich groß ist wie der des zylindrischen zentralen Teils (17) der Haube (16).

8. Munition gemäß einem der Ansprüche 3 bis 7, gekennzeichnet dadurch, daß das Geschoß eine Unterkaliberstange (9) umfaßt, die in einer Bohrung (10) untergebracht ist, die in einem Schuh (11), der dem Kaliber entspricht, angeordnet ist, und dadurch, daß die Haube (16) mit einem vorderen Teil des Schuhs (11) auf der Ebene der Bohrung (10) fest verbunden ist.

9. Munition gemäß einem der Ansprüche 3 bis 7, gekennzeichnet dadurch, daß das Geschoß in seinem vorderen Teil eine Geschoßspitze (22) aufweist, auf der eine Nase (21) mit einem zylindrischen externen Profil (27) befestigt ist, die das Einpassen im vorderen Ring (3a) erlaubt, wobei die Nase außerdem eine Bohrung (23) aufweist, auf deren Ebene die Haube (16) fest verbunden ist.

## Claims

1. A telescoped type munition (1) comprising a case, formed of a cylindrical casing (2) having a plug (3a, 3b) at each end, inside which are positioned a projectile (8) and a propellant charge, a munition incorporating means to ensure the axial hold of the projectile with respect to the casing, a munition ***characterized in that*** the axial holding means are solely constituted by a cap (16) incorporating a cylindrical central part (17) integral with a front part of the projectile (8) and carrying a ring-shaped collar (19), made integral with the front plug (3a) by fastening means, and which is symmetrical with respect to the munition axis.

2. A munition according to Claim 1, characterized in that the ring-shaped collar (19) closes the front of the casing (2).

3. A munition according to Claims 1 or 2, characterized in that the fastening means are formed by welding the collar (19) onto the front plug (3a).

4. A munition according to Claims 1 or 2, characterized in that the front plug (3a) carries a metallic reinforcement ring (4a) and the fastening means are formed by pinching the collar (19) between the ring (4a) and the front plug (3a).

5. A munition according to one of Claims 1 to 4, characterized in that the cylindrical central part (17) of the cap (16) carries axial slots (30), evenly spaced angularly, as well as teeth (31) arranged at one end and intended to fit into a groove (32) on the projectile so as to make the projectile integral with the cap.

6. A munition according to one of Claims 1 to 5, characterized in that the ring-shaped collar (19) carries a ring-shaped incipient fracture (20, 34).

7. A munition according to Claim 6, characterized in that the incipient fracture is a circular thinning (34) of the collar (19) whose diametre is substantially equal to that of the cylindrical central part (17) of the cap (16).

8. A munition according to one of Claims 3 to 7, characterized in that the projectile incorporates a sub; calibered penetrator (9) placed in a bore (10) arranged in a calibered sabot (11), and in that the cap (16) is made integral with a front part of the sabot (11) at the bore (10).

9. A munition according to one of Claims 3 to 7, characterized in that the projectile has a nose cone (22) at its front part on which a nose (21) having a cylindrical external profile (27) is fastened enabling it to be fitted into the front ring (3a), the nose also comprises a bore (23) by which the cap (16) is made integral with it.
